# FASCICULE DE BREVET EUROPEEN

(11) **EP 0 665 163 B1**
(45) Date de publication et mention de la délivrance du brevet: **24.05.2000**
(21) Numéro de dépôt: 95400140.0
(22) Date de dépôt: 24.01.1995
(51) Int. Cl.: B65B 61/20, B65D 75/54

(54) **Procédé de fabrication d'emballage, dispositif permettant la mise en oeuvre du procédé et emballage de produits en cellulose**
Verfahren und Vorrichtung zum Herstellen einer Verpackung sowie Verpackung für Zelluloseprodukte
Method for manufacturing a package, device for using such method and package for cellulose products

(30) Priorité: 24.01.1994 FR 9400707
(43) Date de publication de la demande: 02.08.1995
(73) Titulaire: FORT JAMES FRANCE, 68320 Kunheim (FR)
(72) Inventeur: Pelle, Alain, F-45700 Villemander (FR); Verdy, Christian, F-45360 Saint-Firmin-sur-Loire (FR)
(74) Mandataire: David, Daniel

(56) Documents cités:
- EP-A- 0 154 057
- EP-A- 0 161 914
- WO-A-90/05631
- WO-A-94/15840
- DE-U- 9 211 829
- FR-A- 2 362 055

## Description

La présente invention concerne un procédé de fabrication d'emballage, le dispositif permettant la mise en oeuvre du procédé et un emballage de produits en matière cellulosique.

Il est connu d'emballer des produits en matière cellulosique, tels que nappes, napperons, serviettes de table en papier notamment, en les emballant dans un film en matière plastique transparent et en prévoyant dans cet emballage une découpe pour permettre à l'acheteur de toucher la surface du produit et se rendre compte de la qualité.

Toutefois, l'acheteur ne peut pas apprécier de manière satisfaisante la matière dans laquelle a été réalisé le produit ni avoir une idée de son épaisseur car il ne peut le prendre en main, en toucher les deux faces, et encore moins se rendre compte si l'envers - quand il s'agit d'une nappe - est plastifié ou non. Par ailleurs, le premier élément du paquet, situé en face de l'ouverture, subit des salissures et son aspect peut, dans le temps, se dégrader.

Enfin quand il s'agit de commercialiser des produits à courte durée de vie, nappes en papier ou autre matériau similaire notamment il est important de maintenir le coût de fabrication à un niveau aussi faible que possible.

Un premier but de l'invention est donc de proposer un procédé de fabrication d'emballage qui permet à l'utilisateur de connaître et apprécier le produit emballé dans le paquet, sans avoir les inconvénients antérieurs.

Ce but est atteint par le fait que le procédé de fabrication d'un emballage de produits tels que nappes ou serviettes en particulier à base de fibres cellulosiques, pourvu sur sa surface extérieure d'un échantillon, est caractérisé en ce qu'il comporte une étape de constitution du lot de produits et d'emballage du lot, une étape de prélèvement de l'échantillon sur un ruban support d'échantillons, ledit échantillon étant monté par une extrémité seulement et fixé par thermosoudage sur une étiquette auto-adhésive, collée de façon amovible sur ledit ruban, l'un au moins de l'échantillon ou de l'étiquette étant composé au moins partiellement d'une matière thermoplastique, puis une étape de pose automatique de l'échantillon sur l'emballage avec solidarisation à celui-ci notamment par collage.

Un autre but de l'invention est de proposer un dispositif d'échantillons permettant la mise en oeuvre du procédé.

Ce but est atteint par le fait que le dispositif d'échantillons de produits tels que nappes ou serviettes à base de fibres cellulosiques permettant la mise en oeuvre du procédé, comportant un ruban support, en papier ou autre matériau similaire, sur lequel sont collées des étiquettes auto-adhésives, et la surface du ruban étant traitée de façon que les étiquettes puissent en être détachées avec leur couche de colle auto-adhésive, est caractérisé en ce que les échantillons sont montés par une extrémité seulement sur lesdites étiquettes et fixés par thermosoudage, l'un au moins de l'échantillon ou de l'étiquette étant composé au moins partiellement d'une matière thermoplastique.

Un dernier but de l'invention est de proposer un emballage de produits.

Ce but est atteint par le fait que l'emballage de produits tels que nappes ou serviettes à base de fibres cellulosiques caractérisé en ce qu'il comporte sur une face une étiquette solidaire de l'emballage un échantillon desdits produits étant monté par une extrémité sur ladite étiquette et fixé par thermosoudage, l'un au moins de l'échantillon ou de l'étiquette étant composé au moins partiellement d'une matière thermoplastique.

En particulier lorsque les produits sont des nappes en papier ou en matériau similaire, imperméabilisées au moyen d'une pellicule d'une matière thermoplastique l'échantillon est de manière avantageuse fixée par thermosoudage à l'étiquette, cette dernière étant réalisée alors en un matériau compatible avec celui de la pellicule d'imperméabilisation.

Le modèle d'utilité allemand DE 9211829.1 décrit un dispositif pour appliquer un échantillon sur un film d'emballage évitant l'emploi d'une étiquette intermédiaire. Toutefois, ce dispositif n'enseigne pas comment l'échantillon peut être monté sur l'étiquette.

EP 0 161 914 porte sur la fabrication d'une étiquette auto-adhésive montée sur un ruban de protection de l'adhésif avant usage. L'étiquette sert de support à une feuille informative en deux parties. Cependant l'ensemble ne comporte pas de matière thermoplastique permettant une fixation de la feuille par thermosoudage.

D'autres caractéristiques et avantages de la présente invention apparaîtront plus clairement à la lecture de la description ci-après d'un mode non exhaustif de réalisation, faite en référence aux dessins annexés dans lesquels :
- la figure 1 représente une vue en coupe du ruban permettant le prélèvement automatique des échantillons et la pose de ces échantillons sur l'emballage ;
- la figure 2 représente une vue en perspective d'un emballage pourvu d'un échantillon selon le procédé de l'invention.

Le procédé de l'invention utilise pour sa mise en oeuvre un ruban (6) en papier ou autre matériau équivalent traité ou recouvert d'un produit rendant plus facile le décollement d'une colle auto-adhésive (5), ce papier pourra être par exemple paraffiné.

Sur ce ruban, sont disposés, les uns à la suite des autres, les échantillons (1,2) du produit à emballer. Ces échantillons sont montés chacun sur une étiquette (4) de forme par exemple rectangulaire. Selon le présent mode de réalisation, les produits sont des nappes en papier, ou autre matériau cellulosique fibreux, imperméabilisées sur une face au moyen d'une pellicule d'un matériau thermoplastique, polyéthylène par exemple. Dans ce cas, les échantillons sont avantageusement thermosoudés aux étiquettes (4) par des points de soudure (3). Les étiquettes sont alors réalisées en un matériau compatible avec celui des échantillons. Par exemple elles peuvent être réalisées en polyéthylène également.

Les étiquettes sont du type auto-adhésif - c'est-à-dire qu'on les solidarise à leur support par simple pression -et comportent, sur leur face opposée à celle de l'échantillon, une couche de colle auto-adhésive (5).

Le procédé de l'invention consiste donc à mettre en lots les produits à emballer, puis à les envelopper dans une feuille d'emballage. Il s'agit le plus souvent, pour les produits à courte durée de vie, tels que les nappes en papier, d'un film plastique transparent. On dépose ensuite l'échantillon sur la face extérieure de l'emballage. Grâce à la structure en chapelet du dispositif d'échantillons de l'invention - c'est-à-dire le ruban avec les échantillons montés sur étiquettes- il est possible d'automatiser la mise en place des échantillons sur les paquets de produits. On utilise à cet effet, de manière avantageuse, une étiqueteuse automatique du commerce; par exemple une machine fournie par la société AVERY, référencée ALS 10. Par une telle machine, une étiquette est prélevée avec son échantillon sur le ruban (6) puis déposée sur l'emballage (7) à laquelle elle adhère par sa couche de colle auto-adhésive.

L'emballage ainsi constitué permet au consommateur de prendre l'échantillon entre ses doigts pour en apprécier sa qualité.

Toutes modifications à la portée de l'homme de métier font également partie de l'esprit de l'invention.

## Revendications

1. Procédé de fabrication d'un emballage de produits tels que nappes ou serviettes à base de fibres cellulosiques, pourvu sur sa surface extérieure d'un échantillon desdits produits caractérisé en ce qu'il comporte une étape de constitution du lot de produits et d'emballage du lot (7), une étape de prélèvement de l'échantillon sur un ruban (6) support d'échantillons, ledit échantillon étant monté par une extrémité seulement et fixé par thermosoudage sur une étiquette (4) auto-adhésive, collée de façon amovible sur ledit ruban, l'un au moins de l'échantillon ou de l'étiquette étant composé au moins partiellement d'une matière thermoplastique, puis une étape de pose automatique de l'échantillon (1, 2) sur l'emballage avec solidarisation à celui-ci par collage (5).

2. Dispositif d'échantillons de produits tels que nappes ou serviettes à base de fibres cellulosiques permettant la mise en oeuvre du procédé selon la revendication précédente, comportant un ruban support (6), en papier ou autre matériau similaire, sur lequel sont collées des étiquettes auto-adhésives (4), et la surface du ruban étant traitée de façon que les étiquettes puissent en être détachées avec leur couche (5) de colle auto-adhésive, caractérisé en ce que les échantillons (1,2) sont montés par une extrémité seulement sur lesdites étiquettes et fixés par thermosoudage, l'un au moins de l'échantillon ou de l'étiquette (4) étant composé au moins partiellement d'une matière thermoplastique (2),

3. Dispositif selon la revendication 2, caractérisé en ce que l'échantillon (1) est revêtu d'une pellicule (2) en matière thermoplastique telle que le polyéthylène.

4. Emballage de produits tels que nappes ou serviettes à base de fibres cellulosiques caractérisé en ce qu'il comporte sur une face une étiquette (4) solidaire de l'emballage (7) un échantillon (1, 2) desdits produits étant monté par une extrémité seulement sur ladite étiquette et fixé par thermosoudage, l'un au moins de l'échantillon ou de l'étiquette étant composé au moins partiellement d'une matière thermoplastique.

## Patentansprüche

1. Verfahren zum Herstellen einer Verpackung für Produkte so wie Tücher oder Servietten auf der Grundlage von Zellulosefasern, die auf ihrer Außenfläche mit einer Probe dieser Produkte versehen ist, dadurch gekennzeichnet, daß es einen Schritt der Bildung eines Loses von Produkten und der Verpackung des Loses (7) aufweist, daß es einen Schritt des Abziehens der Probe von einem Band (6) zum Tragen von Proben aufweist, wobei die Probe auf einem selbstklebenden Etikett (4) nur mit einem Ende angebracht und durch Warmverschweißen befestigt ist, das lösbar auf das Band geklebt ist, wobei zumindest eines der Elemente Probe oder Etikett zumindest teilweise aus einem thermoplastischen Material gebildet ist, und daß es dann einen Schritt des automatischen Setzens der Probe (1, 2) auf die Verpackung mit Befestigung an dieser durch Kleben (5) aufweist.

2. Vorrichtung mit Proben von Produkten, so wie Tücher oder Servietten auf der Grundlage von Zellulosefasern, die das Durchführen des Verfahrens gemäß dem vorstehenden Anspruch ermöglicht, die ein Trägerband (6) aufweist, aus Papier oder aus einem anderen ähnlichen Material, auf das selbstklebende Etiketten (4) geklebt sind, und bei der die Oberfläche des Bandes so behandelt ist, daß die Etiketten davon mit ihrer Schicht (5) selbstklebenden Klebstoffes gelöst werden können, dadurch gekennzeichnet, daß die Proben (1, 2) nur mit einem Ende auf den Etiketten angebracht und durch Warmverschweißen fixiert sind, wobei zumindest eines der Elemente Probe oder Etikett (4) zumindest teilweise aus einem thermoplastischen Material (2) gebildet ist.

3. Vorrichtung gemäß Anspruch 2, dadurch gekennzeichnet, daß die Probe (1) mit einer dünnen Folie (2) aus einem thermoplastischen Material so wie Polyethylen beschichtet ist.

4. Verpackung für Produkte, so wie Tücher oder Servietten auf der Grundlage von Zellulosefasern, dadurch gekennzeichnet, daß sie auf einer Seite ein mit der Verpackung (7) verbundenes Etikett aufweist, wobei eine Probe (1, 2) der Produkte mit nur einem Ende auf dem Etikett angebracht und durch Warmverschweißen befestigt ist, wobei zumindest eines der Elemente Probe oder Etikett zumindest teilweise aus einem thermoplastischen Material gebildet ist.

## Claims

1. Process for manufacturing a package for products such as tablecloths or table napkins based on cellulose fibres, provided on its outer surface with a sample of said products, characterized in that it includes a step of making up the batch of products and packaging the batch (7), a step of taking the sample on a strip (6) supporting the samples, the said sample being mounted only by one end and attached by heat welding onto a self-adhesive label (4), glued in a detachable manner to the said strip, at least one or other of the sample or label consisting at least partially of a thermoplastic material, and then a step of automatically positioning the sample (1, 2) on the package and securing it thereto in particular by gluing (5).

2. Sampling device for products such as tablecloths or table napkins based on cellulose fibres, for implementing the process according to the preceding claim, comprising a supporting strip (6) made of paper or of other similar material onto which self-adhesive labels (4) are glued, and surface of the strip being treated so that the labels can be detached with their layer (5) of self-adhesive glue, characterized in that the samples (1, 2) are mounted only by one end onto the said labels and attached by heat welding, at least one or other of the sample or label (4) consisting at least partially of a thermoplastic material (2).

3. Device according to claim 2, characterized in that the sample (1) is covered with a film (2) made of thermoplastic material such as polyethylene.

4. Package for products such as tablecloths or table napkins based on cellulosic fibres characterized in that it includes on one face a label (4) secured to the package (7), a sample (1, 2) of the said products being mounted only by one end onto the said label and attached by heat welding, at least one or other of the sample or label consisting at least partially of a thermoplastic material.
